# FASCICULE DE BREVET EUROPEEN

(11) **EP 0 206 882 B1**
(45) Date de publication et mention de la délivrance du brevet: **05.09.1990**
(21) Numéro de dépôt: 86401190.3
(22) Date de dépôt: 03.06.1986
(51) Int. Cl.: H01H 9/34, H01H 9/46

(54) **Disjoncteur basse tension à coupure améliorée**
Niederspannungsschalter mit Unterbrechung
Low voltage circuit breaker with interruption

(30) Priorité: 12.06.1985 FR 8509002
(43) Date de publication de la demande: 30.12.1986
(73) Titulaire: MERLIN GERIN, F-38050 Grenoble Cédex (FR)
(72) Inventeur: Neel, Jean-Philippe, F-38050 Grenoble Cedex (FR); Trahin, Jean-Pierre, F-38050 Grenoble Cedex (FR)
(74) Mandataire: Kern, Paul

(56) Documents cités:
- EP-A- 0 142 404
- DE-A- 1 926 693
- DE-B- 1 021 054
- DE-B- 2 643 433
- FR-A- 2 484 136
- US-A- 2 839 641

## Description

L'invention est relative à un disjoncteur multipolaire basse tension à boîtier moulé selon le préambule de la revendication 1.

Un disjoncteur multipolaire du genre mentionnée est connu du document FR-A 2 484 136. Afin d'être capable de couper des courants de court-circuit de très forte intensité, ce disjoncteur comporte des contacts d'arc qui s'ouvrent après les contacts principaux et sont ainsi les seuls à être exposés à l'action de l'arc, tiré entre les contacts d'arc, lors de leur séparation. Cette solution est compliquée.

La présente invention a pour but de permettre la réalisation d'un disjoncteur à boîtier moulé à pouvoir de coupure améliorée par des moyens particulièrement simples et efficaces, et dépourvu de contacts d'arc.

Ce but est atteint par la mise en oeuvre des particularités mentionnées dans la partie caractéristique de la revendication 1.

On évite ainsi toute stagnation de l'arc sur les contacts et toute érosion de ces derniers due à l'action de l'arc. L'arc quitte très rapidement la zone de contacts et est empêché de revenir dans cette zone, ce qui évite tout risque de détérioration des contacts, qui assurent à la fois le rôle de contacts principaux et de contacts d'arc. La suppression des contacts d'arc limite la zone de contacts et simplifie l'ensemble de l'appareil.

Selon une première particularité de l'invention, un écran isolant est associé aux contacts mobiles, de manière à confiner avec les contacts fixes une chambre de formation d'arc ouverte vers la chambre de coupure. L'écran isolant obture notamment les intervalles entre les différents contacts mobiles, ainsi que l'intervalle ménagé entre les cloisons isolantes délimitant les compartiments des différents pôles et les contacts mobiles adjacents. L'écran isolant est avantageusement une pièce monobloc moulée en un matériau gazogène ayant des fentes de passage des bras de contact. La partie centrale de l'écran isolant s'étend parallèlement aux contacts fixes à une faible distance de ces derniers pour délimiter une chambre de formation d'arc de faible hauteur. Le volume limité de la chambre de formation d'arc assure une augmentation rapide de la pression due à l'action thermique et gazogène de l'arc. Les gaz comprimés s'échappent vers la chambre de coupure en soufflant l'arc qui quitte très rapidement la zone de contact.

Le déplacement initial rapide de l'arc résulte également d'une conformation particulière des pistes de migration d'arc constituées par des cornes d'arc associées aux contacts. Selon la présente invention, la corne d'arc fixe présente un bossage ayant un flanc parallèle à la direction de déplacement du contact mobile pour définir une zone de faible écartement évitant tout réamorçage de l'arc sur les contacts. Les cornes d'arc définissent des pistes divergentes à partir des contacts qui favorisent le déplacement de l'arc ayant tendance à s'allonger.

La corne d'arc fixe est de préférence en acier inoxydable ou en matériau réfractaire et elle se prolonge dans la chambre de coupure dont elle constitue l'une des plaques d'extrémité. Le bossage de la corne d'arc fixe limite l'allongement initial de l'arc dans la zone voisine des contacts.

Le document DE-B 2 643 433 décrit une corne d'arc fixe présentant un bossage. Ce bossage affleure le contact fixe et l'écartement entre le bossage et le contact mobile est toujours supérieur à celui entre les contacts, sur lesquels l'arc risque de se réamorcer.

L'action combinée de l'écran isolant et des cornes d'arc permet la réalisation d'un disjoncteur à partie active simplifiée. Les doigts de contact sont de simples lames de cuivre articulées sur un axe commun porté par un support de contacts mobiles. Le contact mobile est constitué par une pastille rapportée sur l'une des tranches longitudinales de la lame qui forme avec la tranche frontale la corne d'arc mobile.

La chambre de coupure comporte des tôles de désionisation et selon un développement de l'invention, le fond de cette chambre est obturé par un clapet agencé en déflecteur des gaz s'échappant de la chambre. Le clapet s'ouvre automatiquement lors d'une surpression importante dans la chambre, les gaz cheminant vers l'extérieur le long d'un parcours en chicane. Le clapet permet de maîtriser la pression à l'intérieur de la chambre de coupure et d'assurer une extinction de l'arc indépendamment de son intensité. Le clapet est avantageusement constitué par une plaque isolante en un matériau gazogène, les parois latérales de la chambre pouvant également être en matériau gazogène.

D'autres avantages et caractéristiques ressortiront plus clairement de la description qui va suivre d'un mode de mise en oeuvre de l'invention donné à titre d'exemple non limitatif et représenté aux dessins annexés dans lesquels:
- la figure 1 est une vue en coupe longitudinale d'un disjoncteur selon l'invention représenté en position fermé;
- la figure 2 est une vue schématique en perspective de l'équipage mobile de la figure 1;
- la figure 3 est une vue partielle de la figure 1 montrant la partie de coupure du disjoncteur respectivement en position fermé et en position ouvert des contacts, cette dernière position étant représentée en traits discontinus;
- la figure 4 est une vue analogue à celle de la figure 3 montrant les contacts en position de fermeture et en traits discontinus en une position intermédiaire au moment de la séparation des contacts, l'écran isolant n'étant pas représenté;
- la figure 5 est une vue schématique en perspective de l'écran isolant.

Sur les figures, un disjoncteur électrique basse tension comprend un boîtier moulé à fond 10 et à couvercle 12 dans lequel est logé un mécanisme désigné par le repère général 14. La partie électrique du disjoncteur comprend des bornes d'entrée 16 et de sortie 19, la borne d'entrée 16 étant reliée à un contact fixe 18 par un conducteur 17, accolé au fond 10 du boîtier moulé. Avec le contact fixe 18 coopèrent des contacts mobiles 20, montés à pivotement sur un axe 22 porté par un support de contact 24, solidaire d'un barreau 26 de liaison entre les différents pôles du disjoncteur. Des contacts mobiles 20 sont reliés par des tresses 28 à un conducteur 30 fixé à la borne de sortie 19. Le conducteur 30 constitue l'enroulement primaire d'un transformateur de courant 72 en forme de tore. Des ressorts 32, intercalés entre le support 24 et les contacts mobiles 20, assurent la pression de contact. Aux contacts 18, 20, est associée une chambre de coupure 34 à tôles de déionisa- tion 36.

Le mécanisme 14 comprend une poignée 38 traversant une lumière 40 du couvercle 12 et solidaire d'un support 42, monté à pivotement sur un axe fixe 44 porté par des flasques 46, assujettis au boîtier moulé par des vis 48. Sur un autre axe fixe 50 est articulé un crochet 52 dont l'extrémité 54 coopère avec un accrochage 56. Sur un axe 58 du crochet 52 est articulée une biellette supérieure 60 d'une genouillère à axe 62.

La biellette inférieure 64 de la genouillère est articulée sur un axe 66 porté par le support 24. Un ressort de traction 68 est ancré d'une par sur l'axe 62 de la genouillère et d'autre part sur un axe 70 porté par le support 42 de poignée 38. Un tel disjoncteur est bien connu.

Une ouverture manuelle du disjoncteur est commandée par le pivotement de la poignée 38 qui provoque la brisure de la genouillère 60, 64, et le déplacement des contacts mobiles en position ouvert. Le pivotement en sens inverse de la poignée 38 commande la fermeture des contacts 18, 20. Lors d'un défaut détecté par le transformateur de courant 72, un circuit de déclenchement, avantageusement électronique, commande le déverrouillage de l'accrochage 56, de façon à libérer le crochet 52. Le pivotement du crochet 52 assure l'ouverture automatique des contacts 18, 20.

Le disjoncteur comporte 3 pôles, chacun logé dans un compartiment délimité par des cloisons longitudinales 74 du boîtier moulé. Les 3 pôles sont identiques et seul l'un d'entre eux est décrit ci-dessous, plus particulièrement en référence aux figures 2 à 5. Sur l'axe 22 du support 24 sont montés à pivotement limité cinq bras de contact 76, chacun constitué de deux lames 78 accolées et solidarisées, notamment par une pastille de contact mobile 80 soudée sur la tranche longitudinale 86 des lames 78. Les bras de contact 76 sont prolongés au delà de l'axe d'articulation 22 par un talon 82 coopérant ave le support 24 pour limiter le pivotement des bras de contact 76 dans le sens inverse des aiguilles d'une montre sur les figures, sous l'action du ressort de pression de contact 32. Les pastilles de contact 80 sont fixées en une partie intermédiaire des lames 78 entre l'axe 22 et la tranche frontale 84 des lames 78. La tranche frontale 84 et la tranche longitudinale 86 en saillie de la pastille de contact mobile 80 constitue une corne d'arc s'étendant en regard d'une corne d'arc fixe 88 associée au contact fixe 18. Le contact fixe 18 comporte une plage de contacts commune à lensemble des contacts mobiles 20 du pôle et la corne d'arc fixe 88 est une plaque s'étendant entre le contact fixe 18 et la chambre de coupure 34 dont elle constitue l'une des tôles d'extrémité. La corne d'arc fixe 88 présente dans sa partie adjacente au contact 18 une partie plane 90 située dans le plan du contact fixe 18. La partie plane 98 est prolongée par une partie repliée en bossage 92 ayant un flanc s'étendant dans la direction de déplacement du contact mobile 20. En se référant à la figure 4, on voit que dans la position représentée en traits discontinus de séparation des contacts 18, 20, la corne d'arc mobile 86 forme avec la partie plane 90 de la corne d'arc fixe 88 une piste divergente orientée vers la chambre de coupure 34. La partie repliée 92 de la corne d'arc fixe 88 est à très faible distance de la tranche frontale 84 des lames 78. L'arc tiré, lors de la séparation des contacts 18, 20, se déplace en un premier temps sur les pistes divergentes 86, 90, pour venir rapidement s'ancrer sur le bossage 92 et la tranche en regard 84. Pendant cette phase initiale d'ouverture, l'allongement de l'arc est limité et on voit que dès la séparation des contacts 18, 20, l'écartement entre ces derniers devient supérieur à l'écartement des cornes d'arc 86, 88, notamment au niveau du bossage 92 et de la tranche frontale 84 des lames 78. On évite ainsi tout retour ou réamorçage de l'arc sur les contacts 18, 20. Lors d'un mouvement poursuivi d'ouverture des contacts mobiles 20, l'arc est étalé devant la chambre de coupure 34 dans laquelle il pénètre de la manière usuelle.

Au contact mobile 20 est associé un écran 94 en une matière isolante moulée gazogène. L'écran 94 est constitué de trois parties, en l'occurrence des lamelles 96 insérées dans les intervalles de séparation des bras de contact 76, une partie frontale 98 prolongeant la tranche frontale 84 des lames 78 et une partie postérieure 100 disposée au niveau de l'axe 22 d'articulation des bras de contact 76. L'écran 94 présente des encoches 102 de clipsage sur l'axe 22, l'écran étant rigidement ou à faible jeu solidaire du contact mobile 20. L'ensemble lamelle 96 et bras de contact 76 forme avec la partie frontale 98 de l'écran 94 une cloison coopérant à faible jeu avec des nervures 104 prévues sur les cloisons latérales 74. Cette cloison 96, 98 s'étend dans la direction de débattement du contact mobile 20 à l'ar-Hère de la tranche frontale 84 des lames 78. D'une manière analogue, la partie postérieure 100 de l'écran 94 coopère à faible jeu avec les cloisons latérales 74 et avec le fond 10 du boîtier moulé à l'instant de séparation des contacts 18, 20, pour obturer l'espace disposé à l'arrière des contacts 18, 20. La tranche inférieure 105 des lamelles 96 s'étend sensiblement parallèlement au contact fixe 18 en position de fermeture des contacts, en faible retrait des tranches longitudinales des lames 78, portant les pastilles de contact 80. En se référant plus particulièrement à Ja jigure 3, on voit que les contacts 18, 20, sont logés en-position de fermeture dans un espace constituant-une chambre -de formation d'arc, délimitée à la partie inférieure par le contact fixe 18 et la paroi 10, à la partie supérieure par les lames 78 et les lamelles interposées 96 et à la partie droite, sur la figure 3 par la partie 100 de l'écran 94. Cette chambre de formation d'arc est ouverte du côté de la chambre de coupure 34 par un passage confiné par le bossage 92 et la partie frontale 98 de l'écran 94. Il est facile de voir que le volume de cette chambre de formation d'arc est faible et qu'un arc tiré lors de la séparation des contacts 18, 20, provoque une augmentation rapide de la pression dans la chambre de formation avec un écoulement des gaz vers la chambre de coupure 34. Cet écoulement gazeux souffle l'arc en direction de la chambre 34 en le forçant de quitter rapidement les contacts 18, 20. L'effet gazogène de l'écran 94 participe à ce soufflage actif de l'arc.

L'action combinée de soufflage de l'arc, due à l'écran isolant 94 et à la configuration des cornes d'arc 86, 88, permet la réalisation d'un disjoncteur à pouvoir de coupure élevé, dépourvu de contacts d'arc. Il est clair que l'intervention est applicable à un contact mobile présentant un nombre de bras de contacts 76 différent, notamment un bras de contact mobile unique.

En se référant plus particulièrement aux figures 3 et 4, on voit que la chambre de coupure 34 est obturée à sa partie arrière opposée aux contacts 18, 20, par une plaque ou une paire de plaques 106, en un matériau isolant avantageusement gazogène. La plaque 106 est fixée par son bord supérieur 108 à la carcasse de la chambre de coupure 34 et elle présente une certaine élasticité ou une possibilité de pivotement pour s'écarter des extrémités des tôles 36 en dégageant un passage 110 d'échappement des gaz de la chambre de coupure 34. Lors de coupures de courant de faible intensité, la chambre de coupure 34 est obturée par la plaque 106 autorisant une montée en pression suffisante à l'extinction de l'arc. Lors d'une coupure de courant de forte intensité, la montée en pression provoque la déflexion de la plaque 106 autorisant un échappement des gaz et une limitation de la pression dans la chambre de coupure 34. La plaque 106 agit comme déflecteur des gaz vers le fond 10 du boîtier moulé, ces gaz s'échappant par la suite par des orifices 112, ménagés dans le couvercle 12.

Il est inutile de décrire le fonctionnement du disjoncteur qui ressort de l'exposé précédent et l'invention est bien entendu nullement limitée au mode de mise en oeuvre plus particulièrement décrit, mais seulement limitée par la portée des revendications qui suivent.

## Revendications

1. Disjoncteur basse tension multipolaire à boîtier moulé ayant un fond (10) et plusieurs compartiments juxtaposés internes, chacun associé à l'un des pôles et des cloisons isolantes (74) de séparation desdits compartiments, chaqune pâle comprenant:
- une pluralité de contacts fixés (18) accolés audit fond (10) du boîtier moulé et une pluralité de con.;"ê1;,' tacts mobiles (20), susceptibles d'occuper une position d'ouverture et une position de fermeture, dans laquelle les contacts mobiles coopèrent avec les contacts fixes,
- des bras (76) de contacts mobiles en forme de lames (78) allongées ayant des tranches longitudinales (86) et une tranche frontale (84), lesdites lames s'étendant parallèlement à faible écartement les unes des autres, et les contacts mobiles (20) étant fixés sur l'une desdites tranches longitudinales,
- un support (24) de bras (76) de contacts mobiles, en forme de cage et un axe (22) porté par ledit support, lesdits bras de contacts étant montés à pivotement limité sur ledit axe qui s'étend perpendiculairement aux lames (78) formant les bras de contacts mobiles,
- un arbre (26) sur lequel est monté à pivotement ledit support (24) de bras de contacts mobiles,
- un mécanisme de commande (14) actionnant ledit support (24) de bras de contacts mobiles pour le déplacement desdits contacts mobiles dans la position d'ouverture et dans la position de fermeture,
- une chambre de formation d'arc ayant deux faces latérales, constituées par les cloisons isolantes (74) de séparation des pôles, une face inférieure constituée par ledit fond (10), une face avant et une face arrière, lesdits contacts fixes (18) et mobiles (20) étant disposés en position de fermeture dans ladite chambre de formation, les contacts fixes du côté de la face inférieure et les contacts mobiles du côté de la face supérieure,
- une chambre de coupure (34) à tôles (36) de désionisation, disposée du côté de la face arrière de la chambre de formation d'arc pour capter l'arc tiré dans la chambre de formation, lors de la séparation des contacts (18, 20);
- un écran isolant (94) associé auxdits bras (76) de contacts mobiles qui, présente une partie intercalaire (105) d'obturation des intervalles entre les bras (76) de contacts et des intervalles entre les cloisons isolantes (74) et les bras de contacts (76), et une partie postérieure (100) disposée devant les contacts (18, 20) du côté opposé de la chambre de coupure (34), caractérisé en ce que l'ensemble des contacts fixes (18) et mobiles (20) est aligné sur un rang, en ce qu'une corne d'arc (88) fixe s'étend entre les contacts fixes (18) et la chambre de coupure (34) le long de la face inférieure de la chambre de formation d'arc et présente une partie plane (90) située dans le plan du contact fixe (18) qui se prolonge par une partie repliée (92) s'étendant dans la direction de débattement des contacts mobiles (20) en regard de leur tranche frontale (84) et en ce que la partie postérieure (100) de l'écran isolant (94) obture la face avant de la chambre de formation d'arc en position de fermeture des contacts.

2. Disjoncteur selon la revendication 2, caractérisé en ce qu'il comporte une corne d'arc mobile constituée par ladite tranche longitudinale (86), lesdites cornes d'arc (88, 86) divergeant en direction de la chambre de coupure pour allonger l'arc, la distance maximale d'écartement desdites cornes étant supérieure à la distance d'écartement de ladite partie repliée (92) à ladite tranche frontale (84) en position de fermeture.

3. Disjoncteur selon la revendication 2, caractérisé en ce que la partie repliée (92) de la corne d'arc fixe (88) s'étend à l'instant de séparation des contacts parallèlement aux tranches frontales (84) des bras de contact (76) en forme de lames (78) à une distance devenant rapidement plus faible que celle des contacts pour éviter tout réamorçage de l'arc sur les contacts (18, 20).

4. Disjoncteur selon la revendication 1, 2 ou 3, caractérisé en ce que l'écran isolant (94) est monté à pivotement limité sur l'axe (22) de pivotement des bras de contacts (76) pour accompagner ces derniers dans leur mouvement limité, relatif au support (24), en début de phase d'ouverture du disjoncteur et améliorer l'obturation de la chambre de formation d'arc.

5. Disjoncteur selon l'une quelconque des revendications précédentes, caractérisé en ce qu'il comporte un conducteur d'amenée de courant (17) accolé audit fond (10) du boîtier moulé et portant lesdits contacts fixes (18), les bras (76) de contacts mobiles en forme de lames (78) parallèles étant sensiblement alignés avec ledit conducteur (17) en position de fermeture et les tranches longitudinales (86) des lames (78) s'étendant parallèlement à faible distance dudit fond (10), ledit écran isolant (94) coopérant avec ledit fond (10) pour obturer la chambre de formation d'arc du côté opposé de la chambre de coupure (34) à l'instant de séparation des contacts (18, 20) et la chambre de coupure (34), disposée du côté dudit conducteur (17) comportant des tôles (36) parallèles audit fond (10) et une ouverture d'entrée en regard des contacts mobiles (20).

6. Disjoncteur selon l'une quelconque des revendications précédentes, caractérisé en ce que la chambre de coupure (34) comporte du côté opposé à l'ouverture d'entrée, une ouverture d'échappement des gaz et un clapet (166) d'obturation partielle de cette ouverture, agencé en déflecteur des gaz vers ledit fond (10), ledit clapet dégageant l'ouverture lors d'une surpression interne.

7. Disjoncteur selon la revendication 6, caractérisé en ce que ledit clapet (166) est constitué par une plaque isolante en un matériau gazogène, ayant un bord de fixation éloigné du fond (10), ledit clapet étant sollicité élastiquement en position d'obturation.

## Claims

1. A moulded case low voltage multipole circuit breaker having a base (10) and several internal compartments arranged side by side, each one associated with one of the poles and insulating partitions (74) separating said compartments, each pole comprising:
- a plurality of stationary contacts (18) secured to the base (10) of said moulded case and a plurality of moving contacts (20), able to occupy an opening and a closing position, in which the moving contacts cooperate with the stationary contacts,
- moving contact arms (76) in the form of elongated blades (78) havig longitudinal edges (86) and a front edge (84), said blades extending parallel with a small clearance from one another, and the moving contacts (20) being fixed to one of said longitudinal edges,
- a support (24) of a moving contact arm (76), in the form of a cage and a spindle (22) borne by said support, said contact arms being mounted with limited pivoting on said spindle which extends perpendicular to the blades (78) forming the moving contact arms,
- a shaft (26) on which said moving contact arm support (24) is mounted with pivoting,
- an operating mechanism (14) actuating said moving contact arm support (24) to move said moving contacts to the opening position and to the closing position,
- an arc formation chamber having two lateral faces, constituted by the insulating partitions (74) separating the poles, a lower face constituted by said base (10), a front face and a rear face, said stationary (18) and moving (20) contacts being disposed in the closing position in said formation chamber, with the stationary contacts on the lower face side and the moving contacts on the upper face side,
- an arc chute (34) with deionization plates (36), disposed to the rear face side of the arc formation chamber to pick up the arc drawn into the formation chamber, when separation of the contacts 18, 20 occurs,
- an insulating shield (44) associated with said moving contact arms (76) comprising a part (105) inserted to blank off the gaps between the contact arms (76) and the gaps between the insulating partitions (74) and the contact arms (76), and a rear part (100) being disposed in front of the contacts (18, 20) on the opposite side from the arc chute (34), characterized in that all the fixed contacts (18) and moving contacts (20) are aligned in a row, that a stationary arcing horn (88) extends between the stationary contacts (18), and the arc chute (34) along the lower face of the arc formation chamber and having a plane part (90) disposed in the plane of the moving contact (18) which is continued by a folded part (92) extending in the direction of movement of the moving contacts (20) facing their front edge (84), and that the rear part (100) of the insulating shield (94) blanks off the front face of the arc formation chamber in the closing position of the contacts.

2. The circuit breaker according to claim 1, characterized in that it comprises a moving arcing horn constituted by the longitudinal edge 86, said arcing horns (88, 86) diverging in the direction of the arc chute to lengthen the arc, the maximum clearance of said arcing horns being greater than the clearance of said folded part (92) from said front edge (84) in the closing position.

3. The circuit breaker according to claim 2, characterized in that the folded part (92) of the stationary arcing horn (88) extends at the moment separation of the contacts occurs parallel to the front edges (84) of the contact arms (76) in the form of blades (78) at a sufficiently smaller distance that that of the contacts to avoid any rearcing on the contacts (18, 20).

4. The circuit breaker according to claim 1, 2 or 3, characterized in that the insulating shield (94) is mounted with limited pivoting on the pivoting spindle (22) of the contact arms (76) to accompany the latter in their limited movement, in relation to the support (24), at the beginning of the circuit breaker opening phase, and to improve blanking-off of the arc formation chamber.

5. The circuit breaker according to anyone of the preceding claims, characterized in that it comprises a current conductor (17) running flat along the base (10) of the moulded case and bearing said stationary contacts (18), the moving contact arms (76) in the form of parallel blades (78) being appreciably aligned with said conductor (17) in the closing position and the longitudinal edges (86) of the blades (78) extending parallel at a small distance from said base (10), said insulating shield (94) cooperating with said base (10) to blank off the arc formation chamber on the opposite side of the arc chute (34), at the moment when separation of the contacts (18, 20) occurs, and the arc chute (34) located on the said conductor (17) side comprising plates (36) parallel to said base (10) and an inlet opening facing the moving contacts (20).

6. The circuit breaker according to anyone of the preceding claims, characterized in that the arc chute (34) comprises on the opposite side from said inlet opening, a gas outlet opening and a valve (166) partially blanking off said opening, arranged as a deflector of the gases towards said base (10), said valve leaving the opening clear when the internal pressure rises.

7. The circuit breaker according to claim 6, characterized in that said valve (166) is constituted by an insulating plate made of a gas-producing material having a fixing edge located away from the base (10), said valve being elastically biased towards the blanking position.

## Patentansprüche

1. Mehrpoliger Niederspannungsschalter mit Gussgehäuse mit einem Boden (10) und mehreren nebeneinanderliegenden inneren Abteilungen, von denen jede mit einem der Pole und Isolierwänden (74) zur Trennung der genannten Abteilungen verbunden ist, wobei jeder Pol aufweist:
- eine Mehrzahl von festen Kontakten (18), die mit dem Boden (10) des Gussgehäuses verbunden sind und eine Mehrzahl von beweglichen Kontakten (20), die eine Öffnungs- und eine Schließstellung einnehmen können, in welcher die beweglichen Kontakte mit den festen Kontakten zusammenarbeiten,
- bewegliche Kontaktarme (76) in Form von länglichen Klingen (78) mit Längskanten (86) und einer Vorderkante (84), wobei sich die genannten Klingen parallel mit geringem Abstand zueinander erstrecken, und wobei die beweglichen Kontakte (20) auf einer der genannten Längskanten befestigt sind,
- ein Träger (24) des Arms (76) der beweglichen Kontakte, in Form eines Käfigs, und eine von dem genannten Träger getragene Achse (22), wobei die genannten Kontaktarme mit beschränkter Drehung auf der genannten Achse montiert sind, die sich senkrecht zu den die beweglichen Kontaktarme bildenden Klingen (78) erstreckt,
- eine Welle (26) auf die der genannte Träger (24) der beweglichen Kontaktarme drehbar gelagert ist,
- ein Steuermechanismus (14), der den genannten Träger (24) der beweglichen Kontaktarme betätigt zur Bewegung der genannten beweglichen Kontakte in die Öffnungs- und in die Schließstellung,
- eine Lichtbogenentstehungskammer mit zwei seitlichen Flächen, die von Isoliertrennwänden (74) der Pole gebildet werden, mit einer unteren Fläche, die von dem genannten Boden (10) gebildet wird, und mit einer Vorder- und Hinterfläche, wobei die genannten festen Kontakte (18) und beweglichen Kontakte (20) in der Schließstellung in der genannten Lichtbogenentstehungskammer angeordnet sind, die festen Kontakte auf der unteren Fläche und die beweglichen Kontakte an der oberen Fläche,
- eine Schaltkammer (34) mit Deionisierungs-Biechen (36), die auf der hinteren Seite der Lichtbogenentstehungskammer angeordnet ist, um den in der Lichtbogenentstehungskammer gezogenen Lichtbogen bei Trennung der Kontakte (18, 20) zu fangen,
- einen Isolierschirm (94), der mit den genannten beweglichen Kontaktarmen (76) verbunden ist und der ein Zwischenteil (105) aufweist, zum Verschluß der Zwischenräume zwischen den Kontaktarmen (76) und der Zwischenräume zwischen den Isolierwänden (74) und den Kontaktarmen (76), und ein hinteres Teil (100), das vor den Kontakten (18, 20) angeordnet ist auf der gegenüberliegenden Seite der Schaltkammer (34), dadurch gekennzeichnet, daß die gesamten festen Kontakte (18) und beweglichen Kontakte (20) in einer Reihe ausgerichtet sind, daß sich ein feststehendes Lichtbogenhorn (88) zwischen den festen Kontakten (18) und der Schaltkammer (34) längs der unteren Seite der Lichtbogenentstehungskammer erstreckt und ein ebenes Teil (90) aufweist, das auf der Ebene des festen Kontaktes (18) angeordnet ist, und das durch ein zurückgebogenes Teil (92) verlängert wird, welches sich in Bewegungsrichtung der beweglichen Kontakte (20) erstreckt gegenüber ihrer Vorderkante (84), und daß das hintere Teil (100) des Isolierschirms (94) die vordere Seite der Lichtbogenentstehungskammer in Schließstellung der Kontakte verschließt.

2. Schalter gemäß Anspruch 1, dadurch gekennzeichnet, daß er ein bewegliches Lichtbogenhorn aufweist, das von der Längskante (86) gebildet wird, wobei die genannten Lichtbogenhörner (88, 86) in Richtung der Schaltkammer auseinandergehen, um den Lichtbogen zu längen, und wobei der maximale Abstand zwischen den genannten Lichtbogenhörnern größer ist als der Abstand zwischen dem genannten zurückgebogenen Teil (92) und der genannten Vorderkante (84) in der Schließstellung.

3. Schalter gemäß Anspruch 1, 2 oder 3, dadurch gekennzeichnet, daß das zurückgebogene Teil (92) des festen Lichtbogenhorns (88) sich zum Trenn-Zeitpunkt der Kontakte parallel zu den Vorderkanten (84) der Kontaktarme (76) in Form von Klingen (78) erstreckt, in einem Abstand, der schnell kleiner wird als der Abstand der Kontakte, um eine Wiederzündung des Lichtbogens auf den Kontakten (18, 20) zu vermeiden.

4. Schalter gemäß Anspruch 1, 2 oder 3, dadurch gekennzeichnet, daß der Isolierschirm (94) begrenzt drehbar auf der Drehachse (22) der Kontaktarme (76) montiert ist, um diese in ihrer begrenzten Drehung zu begleiten, in Bezug auf den Träger (24), zu Beginn der Öffnungsphase des Schalters, und um den Verschluß der Lichtbogenentstehungskammer zu verbessern.

5. Schalter gemäß irgend einem der vorhergehenden Ansprüche, dadurch gekennzeichnet, daß er einen Stromzuführungsleiter (17) aufweist, der mit dem genannten Boden (10) des Gußgehäuses verbunden ist und die genannten festen Kontakte (18) trägt, wobei die beweglichen Kontaktarme (76) in Form von parallelen Klingen (78) mit dem genannten Leiter (17) in der Schließstellung ausgerichtet sind und die Längskanten (86) der Klingen (78) sich parallel mit geringem Abstand zu dem genannten Boden (10) erstrecken, und wobei der genannte Isolierschirm (94) mit dem genannten Boden (10) zusammenarbeitet, um die Lichtbogenentstehungskammer auf der der Schaltkammer (34) gegenüberliegenden Seite zum Zeitpunkt der Trennung der Kontakte (18, 20) zu verschließen, wobei die auf der Seite des genannten Leiters (17) angeordnete Schaltkammer (34) zu dem genannten Boden (10) parallele Bleche (36) und eine Eingangsöffnung gegenüber den beweglichen Kontakten (20) aufweist.

6. Schalter gemäß einem der vorhergehenden Ansprüche, dadurch gekennzeichnet, daß die Schaltkammer (34) auf der der Eingangsöffnung gegenüberliegenden Seite eine Gasaustrittsöffnung aufweist und eine Klappe (166) zum teilweisen Verschluß dieser Öffnung, die als Gasdeflektor zu dem genannten Boden (10) hin ausgebildet ist, und wobei die genannte Klappe bei innerem Überdruck die Öffnung freimacht.

7. Schalter gemäß einem der vorhergehenden Ansprüche, dadurch gekennzeichnet, daß die genannte Klappe (166) von einer Isolierplatte aus gaserzeugendem Material gebildet wird, mit einem von dem Boden (10) entfernten Befestigungsrand, wobei die genannte Klappe elastisch in die Verschlußstellung gebracht wird.
